# EUROPÄISCHE PATENTSCHRIFT

(11) **EP 1 377 748 B1**
(45) Veröffentlichungstag und Bekanntmachung des Hinweises auf die Patenterteilung: **02.07.2008**
(21) Anmeldenummer: 02737755.5
(22) Anmeldetag: 27.03.2002
(51) Int. Cl.: F02M 65/00

(54) **PRÜFSTAND ZUR ERMITTLUNG VON DRÜCKEN AN DRUCKBEAUFSCHLAGTEN BAUTEILEN**
TESTBED FOR DETERMINATION OF PRESSURES ON PRESSURISED COMPONENTS
BANC D'ESSAI PERMETTANT DE DETERMINER LES PRESSIONS EXERCEES SUR DES COMPOSANTS SOUS PRESSION

(30) Priorität: 30.03.2001 DE 10115924
(43) Veröffentlichungstag der Anmeldung: 07.01.2004
(73) Patentinhaber: ROBERT BOSCH GMBH, 70442 Stuttgart (DE)
(72) Erfinder: LESSING, Ulrich, 70563 Stuttgart (DE); TESCHNER, Werner, 70619 Stuttgart (DE); CHRIST, Wilhelm, 71634 Ludwigsburg (DE); SCHILLING, Marcus, 76356 Weingarten (DE)
(86) Internationale Anmeldenummer: PCT/DE2002/001113
(87) Internationale Veröffentlichungsnummer: WO 2002/079639

(56) Entgegenhaltungen:
- DE-A- 19 726 746
- DE-C- 19 801 640
- US-A- 4 428 228

## Beschreibung

### Technisches Gebiet

Zur Ermittlung von Referenzdrücken oder sicherheitsrelevanten Drücken, denen druckbeaufschlagte Bauteile ausgesetzt sind, werden diese Bauteile an Prüfständen mit unterschiedlichen Drücken beaufschlagt, um festzustellen, ob beim Anlegen eines bestimmten Druckniveaus am Bauteil sich die erwartete Relativbewegung einer Teilkomponente zu einer anderen Bauteilkomponente einstellt. Je nachdem, ob das druckbeaufschlagte Bauteil hinsichtlich eines oder mehrerer Druckniveaus zu prüfen ist, wird das Bauteil Prüfroutinen an mehreren Prüfständen unterzogen.

### Stand der Technik

Bei Prüfständen, die im Fertigungsprozess von Bauteilen an bestimmten, kritischen Fertigungs- oder Montageschritten vorgesehen sind, werden die Bauteile hinsichtlich ihrer Fertigungsgenauigkeit in bezug auf Maßhaltigkeit, Rundlauf oder Oberflächengüte - um Beispiele zu nennen - geprüft, um Ausschußveredelung zu vermeiden.

Sind an Bauteilen, wie zum Beispiel Komponenten von Injektoren zum Einspritzen von Kraftstoff in die Brennräume von Verbrennungskraftmaschinen, Funktionen zu ermitteln, die sich bei bestimmten Beaufschlagungsdrücken, d.h.. den späteren Betriebsdrücken des Bauteils einstellen, werden diese Drücke in Prüfständen erzeugt. Werden Injektoren zum Beispiel in 2-Federhalter-Bauweise auf definierte, sich entsprechend der Konstruktionsvorgaben einstellende Öffnungsdrücke hin untersucht, war man gezwungen, die Injektoren an mehreren Prüfständen zu testen. Je nach zu überprüfenden Drücken, so zum Beispiel eines ersten Öffnungsdrucks und eines zweiten Öffnungsdrucks sind an den einzelnen Prüfbänken die Drücke entsprechend vorgegeben, so daß von Prüfbank zu Prüfbank gewechselt werden muß, um zum Beispiel den ersten und zweiten Öffnungsdruck an einem 2-Federhalter-Injektor zu ermitteln.

Neben dem Wechseln von Prüfbank zu Prüfbank zur Ermittlung der jeweiligen Öffnungsdrücke an einem druckbeaufschlagten Bauteil ist der Umstand von Nachteil, daß eine Vielzahl von Prüfbänken vorgehalten werden muß, die einen Großteil identischer Komponenten aufweisen wie zum Beispiel Ventile, Druckspeicherleitungen, Auswerte-PCs usw. und sich lediglich durch die erzeugbaren Prüfdrücke voneinander unterscheiden.

Aus der US 4428228 A ist ein Prüfstand zum Prüfen von Kraftstoffinjektoren bekannt, wobei zwischen einer Druckquelle und dem Injektor ein erstes Schaltventil und ein zweites Schaltventil aufgenommen sind, über welche der zu überprüfende Injektor mit einem ersten Druck beaufschlagt wird. Ferner wird der Injektor mit einem zweiten Druck aus einer zweiten Druckquelle über das zweite und ein drittes Schaltventil beaufschlagt.

### Darstellung und Vorteile der Erfindung

Mit der erfindungsgemäß vorgeschlagenen Einrichtung lassen sich druckbeaufschlagte Bauteile, wie zum Beispiel Kraftstoffinjektoren auf Öffnungsdrücke hin überprüfen, die in Komponenten solcher druckbeaufschlagter Bauteile, die zum Beispiel in Kraftstoffeinspritzsystemen eingesetzt werden, auftreten. Es können zum Beispiel ein erster Öffnungsdruck und ein zweiter Öffnungsdruck eines 2-Federhalter-Injektors überprüft werden.

Mit der erfindungsgemäßen Lösung lassen sich an einem Prüfstand oder einer Prüfbank mit einer einzigen Druckquelle und mit einem von der Druckquelle trennbaren Speicherbehälter zwei Drücke einstellen, so daß eine separate Druckquelle zur Ermittlung des 2. Öffnungsdruckes eingespart werden kann. Die an einer Prüfbank oder einem Prüfstand eingesetzten Baukomponenten können somit mehrfach genutzt werden. Bei in Serie gefertigten Injektoren zum Einspritzen von Kraftstoff lassen sich die ermittelten Druckwerte sowie weitere hinsichtlich der Funktion als auch der Betriebssicherheit relevante Prüfdrükke dokumentieren und abspeichern, so daß ein nahezu lückenloser Nachweis hinsichtlich der Qualität der gefertigten Erzeugnisse erbracht werden kann. Die Verarbeitung der ermittelten Druckwerte kann in einer Auswerteelektronik mit leistungsfähigen PC's erfolgen, so daß einerseits eine große Anzahl von Werten zuverlässig verarbeitet werden kann, andererseits sich auf längere Produktionszeiträume erstreckende Aussagen vorliegen, die Schwachstellen im Fertigungsprozeß offenbaren, auf die reagiert werden kann.

Die erfindungsgemäß konfigurierten Prüfstände bzw. Prüfbänke können auch zum Überprüfen von Kraftstoffpumpen, Überdruckventilen oder anderen mit Druck beaufschlagten Baukomponenten eingesetzt werden.

### Zeichnung

Anhand der Zeichnung wird die Erfindung nachstehend detaillierter beschrieben.

Es zeigt:
- Figur 1: einen Handprüfstand mit zusätzlichem Speichervolumen und zwei 3/2-Wege-Ventilen zur Messung eines ersten Druckniveaus und
- Figur 2: den Handprüfstand gemäß der Darstellung in Figur 1 mit zwei 3/2-Wege-Ventile in einer zur Befüllung des Speichervolumens geeigneten Schaltstellung.

### Ausführungsvarianten

Figur 1 gibt einen Handprüfstand mit zusätzlichem Speichervolumen mit zwei 3/2-WegeVentilen wieder, der sich in Betriebsposition zur Messung eines ersten Druckniveaus an einem druckbeaufschlagten, zu überprüfenden Bauteil befindet.

Über eine Druckquelle 1, die zum Beispiel als eine Handpumpe beschaffen sein kann, wird eine Prüfleitung 3, die sich zum zu überprüfenden Bauteil 12, 13 erstreckt, mit Druck beaufschlagt. Bei dem zu überprüfenden Bauteil 12 bzw. 13 gemäß der Darstellung in Figur 1 kann es sich zum Beispiel um einen Düsenhaltekörper 12 mit einer daran aufgenommenen Düse 13 handeln.

Über die Druckquelle 1 wird ein erstes Schaltventil 2, welches zum Beispiel als ein 3/2-Wege-Magnetventil ausgebildet sein kann, mit Druck beaufschlagt. In einer ersten Schaltstellung 2.1 gibt das erste 3/2-Wege-Ventil 2 die Verbindung zwischen Prüfleitung 3 und Druckquelle 1 frei, so daß das zu überprüfende Bauteil 12 bzw. 13 mit einem ersten Druckniveau beaufschlagt werden kann. Das in der Prüfleitung 3 herrschende Druckniveau steht über den Abzweig 14 auch an einem Druckaufnehmer 15 an, in welchem die Drucksignale in in einer Auswerteelektronik 16 weiterverarbeitbare Signale umgewandelt werden. Über eine der Auswerteelektronik 16 nachgeschaltete Ein-/Ausgabeeinheit wie zum Beispiel eines PC's 17 können die erhaltenen Druckwerte sowie andere sicherheitsrelevante Werte angezeigt, dauerhaft gespeichert und somit pro geprüftem Bauteil 12 bzw. 13 dokumentiert werden.

Während der Druckbeaufschlagung des zu überprüfenden Bauteils 12 bzw. 13 mit einem ersten Druckniveau steht das erste 3/2-Wege-Ventil 2 in der in Figur 1 dargestellten ersten Schaltstellung 2.1. Ein weiteres, zweites 3/2-Wege-Ventil, welches bevorzugt als ein Magnetventil ausgebildet sein kann, ist mit Bezugszeichen 5 gekennzeichnet und ist in eine erste Schaltstellung 5.1 gestellt. Dem zweiten Schaltventil 5 ist über einen Zuleitungsabschnitt 7 ein Speicherbehälter 10 zugeordnet. Der Speicherbehälter 10 kann zum Beispiel als ein zylindrisches Bauteil ausgebildet sein, in welchem sich ein Kolben 8 in horizontale Richtung oder in vertikale Richtung, je nach Ausführungsart bewegt. Der Kolben 8 ist an seiner die Innenfläche des Speicherbehälters 10 kontaktierenden Seite mit einem Kolbendichtring 9 versehen und wird über ein Federelement 18 beaufschlagt. Die Querschnittsfläche des Kolbens 8 ist mit Bezugszeichen 19 identifiziert. Zwischen der Kolbenstirnfläche und der Behälterwandung des Speicherbehälters 10 ist ein Druckvolumen 11 eingeschlossen, welches unter einem von der Vorspannkraft des Federelementes 18 abhängigen Druck steht. Der Druck im Inneren des Speicherbehälters 10 ist mit p bezeichnet.

In der in Figur 1 wiedergegebenen Schaltstellung 5.1 des weiteren 3/2-Wege-Ventils 5 steht dieses über die Befüllleitung 4 in Verbindung mit dem ersten 3/2-Wege-Ventil 2. Dieses schließt jedoch in seiner ersten Schaltstellung 2.1 die Befüllleitung 4 von der Druckquelle 1 ab, so daß das zu überprüfende Bauteil 12 bzw. 13 über die Prüfleitung 3 ausschließlich mit dem in der Druckquelle 1 erzeugten Druck beaufschlagt ist.

Der Darstellung gemäß Figur 2 ist ein Prüfstand gemäß Figur 1 mit zwei 3/2-WegeVentilen zu entnehmen, wobei eine Schaltstellung eingestellt ist, welche zur Beaufschlagung des Speicherbehälters dient.

In der Darstellung gemäß Figur 2 ist das erste 3/2-Wege-Ventil in seine zweite Schaltstellung 2.2 gestellt. In dieser Schaltstellung ist die Prüfleitung 3, die sich zum zu überprüfenden Bauteil 12 bzw. 13 ersteckt, von der Druckquelle 1 getrennt.

Im in Figur 2 dargestellten Zustand wird in Schaltstellung 2.2 des ersten 3/2-Wege-Ventils über die Druckquelle 1 die Befüllleitung 4 beaufschlagt. Das weitere 3/2-Wege-Ventil 5 ist in seine erste Schaltstellung 5.1 bewegt, so daß die Druckquelle 1 über die Befüllleitung 4 und ein im zweiten 3/2-Wege-Ventil 5 aufgenommenes Rückschlagventil 6 die Zuleitung 7 beaufschlagt. Damit tritt zum Beispiel ein Ölvolumen über die Zuleitung 7 in den Speicherbehälter 10 ein, so daß sich zwischen der Begrenzungswandung des Speicherbehälters 10 und der Stirnfläche des in diesem aufgenommenen, mit einem Federelement 18 beaufschlagten Kolben 8 ein zweites Druckniveau aufbaut. Der Druck im Inneren des Speicherbehälters 10 ist mit p bezeichnet. Dieses zweite Druckniveau hängt zum einen vom über die Zuleitung 7 eintretenden Ölvolumen ab; zum anderen ist es abhängig von der durch das Federelement 18 erzeugten, auf den verfahrbaren Kolben 8 einwirkenden Schließkraft.

Nach Aufbau eines zweiten Druckniveaus im Druckraum 11 verbleibt das erste 3/2-WegeVentil 2 zunächst in seiner zweiten Schaltstellung 2.2, die der soeben dargestellten Befüllung des zusätzlichen Speicherbehälters 10 dient. Demgegenüber wird das weitere 3/2-Wege-Ventil 5 von seiner ersten Schaltstellung 5.1 in seine zweite Schaltstellung 5.2 überführt. Dadurch steht der im Druckraum 11 anstehende Druck, d.h. der zweite höhere Druck, über die Zuleitung 7 und die Prüfleitung 3 am zu überprüfenden Bauteil 12 bzw. 13 an. In der zweiten Schaltstellung 5.2 des zweiten 3/2-Wege-Ventils 5 ist die mit der Druckquelle 1 verbundene Befüllleitung 4 gesperrt, so daß die Prüfleitung 3 zum überprüfenden Bauteil 12 bzw. 13 ausschließlich mit dem im zusätzlichen Speicherbehälter 10 erzeugten höheren Druck, zum Beispiel 500 bar, beaufschlagt werden kann. Der zweite Druck, der verglichen mit dem ersten Druck auf einem wesentlich höheren Niveau liegt, steht auch im Abzweig 14 der Prüfleitung 3 an und wird an einem Druckaufnehmer 15 in weiterverarbeitbare Signale umgewandelt. In der Auswerteelektronik 16 ist zum Beispiel ein digitaler Signalprozessor aufgenommen, welcher eine Weiterverarbeitung der aufgenommenen ersten bzw. zweiten Drücken vornimmt, so daß eine Ausgabe, eine Weiterverarbeitung, eine Speicherung und eine lückenlose Dokumentation der erhaltenen, pro zu überprüfendem Bauteil 12 bzw. 13 erhaltenen Druckwerte individuell möglich ist. Damit läßt sich hinsichtlich Qualitätsstandard ein lückenloser Nachweis durchführen sowie sich eventuell einstellende Fehlerquellen in der Produktion detektieren.

Je nach Auslegung des im Speicherbehälter 10 aufgenommenen Federelementes 18 hinsichtlich seiner Federsteifigkeit können unterschiedliche, verglichen zum ersten Druck der Druckquelle 1, wesentlich höhere Druckniveaus im Speicherbehälter 10 erzeugt werden. Damit ließe sich der erfindungsgemäß konfigurierte Prüfstand hinsichtlich der zu erzeugenden Prüfdrücke variabel einsetzen, da der erste Druck weitestgehend von der Beaufschlagung der Druckquelle 1 abhängt und der zweite Druck von der Auslegung des Kolbens 8 bzw. des Federelementes 18 im zusätzlich vorgesehenen Speicherbehälter 10 abhängt. Neben der Überprüfung von Injektoren zum Einspritzen von Kraftstoff in die Brennräume einer Verbrennungskraftmaschine lassen sich an den erfindungsgemäß konfigurierten Prüfbänken oder Prüfständen auch andere druckbeaufschlagte Komponenten, wie zum Beispiel Kraftstoffpumpen, Ventile oder Überdruckventile, auf während des Betriebs auftretende Druckniveaus oder kritische Druckniveaus überprüfen.

## Patentansprüche

1. Vorrichtung zur Ermittlung unterschiedlicher Druckniveaus an Bauteilen (12, 13), die zu Prüfzwecken mit einer Prüfleitung (3, 14) verbunden sind, in welcher ein Signalwandler (15) sowie eine Ein-/Ausgabeinheit (17) mit vorgeschalteter Auswerteelektronik (16) integriert sind, wobei zwischen einer Druckquelle (1) und dem zu überprüfenden Bauteil (12, 13) ein erstes Schaltventil (2) und ein zweites Schaltventil (5) aufgenommen sind, über welche das zu überprüfende Bauteil (12, 13) mit einem ersten Druck beaufschlagt, **dadurch gekennzeichnet, daß** über das erste und das zweite Schaltventil (2,5) die Druckquelle (1) mit einem Speicherbehälter (10) verbunden wird, wobei in dem Speicherbehälter (10) ein zweiter Druck erzeugt wird und wobei das Bauteil (12, 13) mit dem zweiten Druck beaufschlagt wird.

2. Vorrichtung gemäß Anspruch 1, **dadurch gekennzeichnet, daß** in einer ersten Schaltstelllung (2.1) des ersten Schaltventils (2) und in einer ersten Schaltstellung (5.1) des zweiten Schaltventils (5) das Bauteil (12, 13) zu Prüfzwecken mit einem ersten Druck beaufschlagt ist.

3. Vorrichtung gemäß Anspruch 1, **dadurch gekennzeichnet, daß** in einer zweiten Schaltstellung (2.2) des ersten Schaltventils (2) und in einer ersten Schaltstellung (5.1) des zweiten Schaltventils (5) im Speicherbehälter (10) ein zweiter Druck erzeugt wird.

4. Vorrichtung gemäß Anspruch 1, **dadurch gekennzeichnet, daß** im zweiten Schaltventil (5) ein Rückschlagventil (6) integriert ist, welches in der ersten Schaltstellung (5.1) des zweiten Schaltventils (5) wirksam ist.

5. Vorrichtung gemäß Anspruch 1, **dadurch gekennzeichnet, daß** in der zweiten Schaltstellung (2.2) des ersten Schaltventils (2) und in der zweiten Schaltstellung (5.2) des zweiten Schaltventils (5) das Bauteil (12, 13) mit einem zweiten Druck beaufschlagt ist.

6. Vorrichtung gemäß der Ansprüche 3 und 5, **dadurch gekennzeichnet, daß** der zweite Druck dem im Speicherbehälter (10) erzeugten Druck entspricht.

7. Vorrichtung gemäß Anspruch 1, **dadurch gekennzeichnet, daß** das erste Druckniveau durch die Beaufschlagung der Druckquelle (1) einstellbar ist.

8. Vorrichtung gemäß Anspruch 2, **dadurch gekennzeichnet, daß** das im Speicherbehälter (10) erzeugte Druckniveau über die Federkraft eines Federelemtes (18) einstellbar ist, welches auf einen im Speicherbehälter (10) aufgenommenen Kolben (8) einwirkt, der ein Speichervolumen beaufschlagt.

9. Verwendung der Vorrichtung gemäß einer oder mehrerer der Ansprüche 1 bis 8 an Prüfständen zur Bestimmung von Öffnungsdrücken an Injektoren zum Einspritzen von Kraftstoff.

## Claims

1. Apparatus for determining different pressure levels on parts (12, 13) which, for test purposes, are connected to a test line (3, 14) in which a signal converter (15) as well as an input/output unit (17) with upstream evaluation electronics (16) are integrated, a first switching valve (2) and a second switching valve (5), which are used to apply a first pressure to the part (12, 13) to be checked, being accommodated between a pressure source (1) and the part (12, 13) to be checked, **characterized in that** the first and second switching valves (2, 5) are used to connect the pressure source (1) to a storage tank (10), a second pressure being generated in the storage tank (10), and the second pressure being applied to the part (12, 13).

2. Apparatus according to Claim 1, **characterized in that** a first pressure is applied to the part (12, 13) for test purposes in a first switching position (2.1) of the first switching valve (2) and in a first switching position (5.1) of the second switching valve (5).

3. Apparatus according to Claim 1, **characterized in that** a second pressure is generated in the storage tank (10) in a second switching position (2.2) of the first switching valve (2) and in a first switching position (5.1) of the second switching valve (5).

4. Apparatus according to Claim 1, **characterized in that** a non-return valve (6), which is effective in the first switching position (5.1) of the second switching valve (5), is integrated in the second switching valve (5).

5. Apparatus according to Claim 1, **characterized in that** a second pressure is applied to the part (12, 13) in the second switching position (2.2) of the first switching valve (2) and in the second switching position (5.2) of the second switching valve (5).

6. Apparatus according to Claims 3 and 5, **characterized in that** the second pressure corresponds to the pressure generated in the storage tank (10).

7. Apparatus according to Claim 1, **characterized in that** the first pressure level can be adjusted by pressurizing the pressure source (1).

8. Apparatus according to Claim 2, **characterized in that** the pressure level generated in the storage tank (10) can be adjusted using the spring force of a spring element (18) which acts on a piston (8) which is accommodated in the storage tank (10) and pressurizes a storage volume.

9. Use of the apparatus according to one or more of Claims 1 to 8 in test beds for determining opening pressures on injectors for injecting fuel.

## Revendications

1. Dispositif pour déterminer des niveaux de pressions différentes appliquées à des composants (12, 13) reliés à une conduite d'essai (3, 14) pour effectuer des essais, le dispositif intégrant un convertisseur de signal (15) ainsi qu'une unité entrée/sortie (17) avec en amont, une électronique d'exploitation (16),
entre une source de pression (1) et le composant (12, 13) à contrôler, on a une première vanne de commutation (2) et une seconde vanne de commutation (5) par lesquelles on applique une première pression au composant à essayer (12, 13),
**caractérisé en ce que**
la source de pression est reliée à un réservoir accumulateur (10) par la première et la seconde vanne de commutation (2, 3), et dans un réservoir accumulateur (10) on génère une seconde pression, à laquelle est exposé le composant (12, 13).

2. Dispositif selon la revendication 1,
**caractérisé en ce que**
dans une première position de commutation (2.1) de la première soupape de commutation (2) et dans une seconde position de commutation (5.1) de la seconde soupape de commutation (5), on applique une première pression au composant (12, 13) pour vérifier.

3. Dispositif selon la revendication 1,
**caractérisé en ce que**
dans une seconde position de commutation (2.2) de la première vanne de commutation (2) et dans une première position de commutation (5.1) de la seconde vanne de commutation (5) on génère une seconde pression dans le réservoir accumulateur (10).

4. Dispositif selon la revendication 1,
**caractérisé en ce qu'**
on intègre un clapet anti-retour (6) à la seconde vanne de commutation (5), ce clapet coopérant dans une première position de commutation (5.1) de la seconde vanne de commutation (5).

5. Dispositif selon la revendication 1,
**caractérisé en ce que**
le composant (12, 13) est soumis à une seconde pression dans la seconde position de commutation (2.2) de la première vanne de commutation (2) et dans la seconde position de commutation (5.2) de la première vanne de commutation (5).

6. Dispositif selon les revendications 3 et 5,
**caractérisé en ce que**
la seconde pression correspond à la pression régnant dans le réservoir accumulateur (10).

7. Dispositif selon la revendication 1,
**caractérisé en ce que**
le premier niveau de pression se règle par la sollicitation de la source de pression (1).

8. Dispositif selon la revendication 2,
**caractérisé en ce qu'**
on règle le niveau de pression généré dans le réservoir accumulateur (10) par la force de ressort développée par un élément de ressort (18) qui agit sur un piston (8) logé dans un réservoir accumulateur (10) et sollicite un volume d'accumulation.

9. Utilisation du dispositif selon une ou plusieurs des revendications 1 à 8 pour des bancs d'essais permettant de déterminer les pressions d'ouverture des injecteurs servant à injecter du carburant.
